# EUROPÄISCHE PATENTSCHRIFT

(11) **EP 2 520 210 B1**
(45) Veröffentlichungstag und Bekanntmachung des Hinweises auf die Patenterteilung: **18.04.2018**
(21) Anmeldenummer: 12165502.1
(22) Anmeldetag: 25.04.2012
(51) Int. Cl.: A47L 15/42

(54) **Haushaltsgerät mit seitlichen, an Kraftaufnehmern gesicherten Gehäusewandungen**
Domestic appliance with lateral casing walls secured to force receiving elements
Appareil ménager avec parois de boîtier latérales fixées à un récepteur de force

(30) Priorität: 03.05.2011 DE 102011075185
(43) Veröffentlichungstag der Anmeldung: 07.11.2012
(73) Patentinhaber: BSH Hausgeräte GmbH, 81739 München (DE)
(72) Erfinder: Jakob, Christian, 89420 Höchstädt (DE); Kücük, Cengiz, 89428 Syrgenstein (DE); Schabert, Johann, 89438 Holzheim (DE); Thibaut, Wilhelm, 89567 Sontheim (DE)

(56) Entgegenhaltungen:
- DE-A1- 3 045 069
- DE-A1- 4 443 919
- DE-A1-102007 052 072
- DE-U1- 8 710 553

## Beschreibung

Die Erfindung betrifft ein Haushaltsgerät, insbesondere eine Geschirrspülmaschine, mit einen Behälter zur Aufnahme von zu bearbeitendem Gut aufweist, wobei dem Behälter zumindest in seinem oberen Bereich Kraftaufnehmer, insbesondere zur Abstützung gegenüber einem umgebenden Küchenmöbel oder einer Wand in einem eingebauten Zustand und/oder zur Abstützung gegen äußere Kräfte in einem gestapelten oder angehobenen Zustand während des Transports oder einer Zwischenlagerung, zugeordnet ist, wobei zumindest an zwei im Nahbereich einer dem Benutzer zugewandten Vorderseite des Behälters angeordneten Kraftaufnehmern zwei seitlich der Vorderseite angeordnete äußere Gehäusewandungen gegen eine Abzugskraft mit einer Querkomponente gesichert sind.

Ein derartiges Haushaltsgerät ist beispielsweise aus der DE 10 2007 052 072 A1 bekannt. Es weist wenigstens einen in einem Gerätegehäuse aufgenommenen Spülbehälter und auf zwei einander gegenüberliegenden Gehäuseseiten jeweils wenigstens zwei Kraftaufnehmer auf, wobei ein Kraftaufnahmeelement zur Kraftaufnahme einer auf die Kraftaufnehmer wirkenden Kraft vorgesehen ist. Weiterhin sind an zwei im Nahbereich einer dem Benutzer zugewandten Vorderseite des Behälters angeordneten Kraftaufnehmern zwei seitlich der Vorderseite angeordnete äußere Gehäuseseitenwände gegen eine Abzugskraft mit einer Querkomponente gesichert. Die Sicherung erfolgt durch ein Eingreifen einer an einem horizontalen Seitenwandabschnitt der Seitenwand angebrachten Randverdickung in eine Nut, die an einer horizontalen Fläche des benachbarten Kraftaufnahmeelements ausgebildete ist.

Die DE 44 43 919 A1 offenbart eine Haushalt-Geschirrspülmaschine mit wenigstens einem Spülbehälter, an welchem Maschinenaggregate, Rahmenteile und Isolierungsmaterialien formschlüssig angebracht sind. Die Maschinenaggregate sind lediglich an einer Seitenwand des Spülbehälters, die Rahmenteile an zwei anderen Seitenwänden und die Isolierungsmaterialien an allen anderen Seitenwänden des Spülbehälters angeordnet. Ferner weist eine lösbar befestigte Rückwand einer Maschinengehäuseverkleidung der Haushalt-Geschirrspülmaschine vorragende Befestigungselemente auf, mit denen die Maschinenaggregate im Zusammenbauzustand gegen die Rückwand des Spülbehälters gepresst werden. Die vorragenden Befestigungselemente der Rückwand der Maschinengehäuseverkleidung wiederum sind waagrecht verlaufende, in Zusammenbauzustand gegen den Spülbehälter vorragende Klammersicken.

Es sind zahlreiche Haushaltsgeräte bekannt, die über einen Behälter zur Bearbeitung von eingebrachtem Gut verfügen. Ein solcher Behälter kann etwa bei einer Geschirrspülmaschine ein mit Sprüharm(en) und/oder Sprühdüsen und einem oder mehreren Geschirrkörben versehener Spülbehälter sein. Ein solcher Behälter ist häufig - zumindest bei solchen Geräten, die nicht nur zum Einbau vorgesehen sind - in einem ihn mit Abstand umgebenden und im Wesentlichen quaderförmigen Gehäuse untergebracht, insbesondere gehalten.

Zur Abstandswahrung gegenüber äußeren Gehäusewandungen und zur Abstützung des Haushaltsgeräts gegenüber dem umgebenden Küchenmöbel und/oder einer Raumwand sowie auch als Widerstand gegen eine Deformation durch äußere Krafteinwirkung während des Transports oder der Zwischenlagerung werden zwischen dem Gehäuse und dem Behälter Kraftaufnehmer vorgesehen, die eine zu hohe Belastung von Gehäuse und/oder Behälter verhindern. Diese werden - insbesondere an oberen Eckbereichen des Behälters - anmontiert und sind beispielsweise aus Kunststoff gebildet.

Die Anmontage erfolgt beispielsweise durch ein Verschrauben oder ein Einklipsen der Kraftaufnehmer am Behälter, so dass dort ein fester Sitz geschaffen ist.

Dabei ist es weiter bekannt, die seitlichen Wandungen des Gehäuses jeweils mit einem vorderseitigen Flansch, etwa einem um eine vertikale Achse umgekanteten Falz, zu versehen und diesen an jeweils zwei Schrauben gegenüber dem Korpus des Haushaltsgeräts zu fixieren, sowie an oberen Gehäusekanten Halterungen anzuordnen, über die das Gehäuse in einem Küchenmöbel fixierbar ist, zum Beispiel über Schrauben. Dies erschwert allerdings die Montage und benötigt mit den Schrauben eine hohe Zahl von Befestigungsmitteln.

Der Erfindung liegt die Aufgabe zugrunde, für ein Haushaltsgerät der eingangs beschriebenen Art eine einfache und preiswerte Montagemöglichkeit der Gehäusewandungen zu schaffen.

.Diese Aufgabe wird bei einem Haushaltsgerät der eingangs beschriebenen Art erfindungsgemäß dadurch gelöst, dass zumindest an den zwei im Nahbereich einer dem Benutzer zugewandten Vorderseite des Behälters angeordneten Kraftaufnehmern zwei seitlich der Vorderseite angeordnete äußere Gehäusewandungen auch gegen eine Abzugskraft mit einer Komponente nach vorne gesichert sind, wobei pro Gehäusewandung zumindest zwei Laschen vorgesehen sind, von denen eine Lasche in Eingriffsstellung zum Kraftaufnehmer ein Abziehen der Gehäusewandung nach vorne hemmt und eine Lasche in Eingriffsstellung zum Kraftaufnehmer ein Abziehen der Gehäusewandung in seitlicher Richtung hemmt.

Weitere Vorteile und Merkmale sowie Weiterbildungen der Erfindung sind in den Ansprüchen 2 bis 14 angegeben.

Erfindungsgemäß ergibt sich eine besonders zuverlässige Abstützung der Gehäusewandungen mit Widerstand gegen Krafteinwirkung in verschiedene Richtungen, wenn pro Gehäusewandung zumindest zwei Laschen vorgesehen sind, von denen eine Lasche in Eingriffsstellung zum Kraftaufnehmer ein Abziehen der Gehäusewandung nach vorne hemmt und eine weitere Lasche in Eingriffsstellung zum Kraftaufnehmer ein Abziehen der Gehäusewandung in seitlicher Richtung hemmt, insbesondere vollständig blockiert.

Durch die Erfindung können die Gehäusewandungen des Gehäuses auch durch einfaches Einhaken an ohnehin vorhandenen oberen Kraftaufnehmern eine Sicherung erfahren. Der Montage- und Materialaufwand ist dadurch deutlich verringert.

Dadurch, dass zumindest an zwei im Nahbereich einer dem Benutzer zugewandten Vorderseite des Behälters angeordneten Kraftaufnehmern zwei seitlich der Vorderseite angeordnete äußere Gehäusewandungen gegen eine Abzugskraft mit einer Komponente nach vorne und/oder gegen eine Abzugskraft mit einer Querkomponente gesichert sind, sind die Gehäusewandungen im oberen Bereich erfindungsgemäß sicher abgestützt. Zumindest in der oberen Behälterhälfte kann dann jede weitere Sicherung der Gehäusewandungen gegenüber dem Behälter entfallen, insbesondere wenn diese sich auch noch von oben auf die genannten Kraftaufnehmer aufstützen.

Insbesondere ist die Sicherung jeweils durch Formschluss zwischen der Gehäusewandung und zumindest einem der Kraftaufnehmer der jeweiligen Seite erreicht, so dass auch ein Verrutschen oder Verkanten der Sicherung nicht zu befürchten ist. Der Formschluss kann sich dabei besonders günstig, etwa durch Führungsschrägen für Laschen oder dergleichen ein- oder hintergreifende Teile, bei der Montage automatisch einstellen, um die Fehlermöglichkeiten zu minimieren.

Hierfür ist es hilfreich, wenn jede Gehäusewandung in ihrem oberen Kantenbereich einen Flansch - zum Beispiel einen umgekanteten Blechbereich - aufweist, der jeweils zumindest einen Kraftaufnehmer übergreift, insbesondere auch auf diesem aufliegen kann.

Eine in den Kraftaufnehmer ein- oder diesen hintergreifende Lasche oder ähnliche hakenartige Kontur kann dann von diesem zumindest einen nahezu horizontal liegenden Flansch nach unten greifen, wobei mit korrekter Lage der jeweiligen Gehäusewandung beziehungsweise seitlichen Verkleidung auch automatisch die Lasche(n) in ihre korrekte Eingriffsposition gelangt oder gelangen.

Eine einfache Herstellung solcher Laschen ist ermöglicht, wenn die Randkonturen dieser Laschen aus dem Flansch ausgestanzt und die Laschen nach unten heruntergebogen sind.

Ein zuverlässiger und unverrückbarer Halt ist gegeben, wenn die jeweilige Lasche in montierter Stellung der Gehäusewandung ein Widerlager des Kraftaufnehmers hintergreift.

Um die Aufbauhöhe nicht zu vergrößern, ist günstig zum Eingriff zumindest einer Lasche oberseitig in jedem vorderen Kraftaufnehmer zumindest eine von einer als Widerlager dienenden Anschlagkante begrenzte Ausnehmung vorgesehen, in die eine Lasche eintauchen kann.

Insbesondere günstig für eine Abstützung nach oben (Stapelbarkeit) und zu den Seiten hin (Greifen durch eine Transportzange) ist oder sind der oder die Kraftaufnehmer an oberen Eckbereichen des Behälters gehalten. Sie liegen vorzugsweise in einer zur Höhen- und Breitenrichtung des Behälters des jeweiligen Haushaltsgeräts parallelen Lageebene.

Die Kraftaufnehmer zur Abstützung der Gehäusewandungen können in sich stabil als insbesondere jeweils einstückige Spritzgussteile, zum Beispiel aus PE, gebildet sein und insbesondere an einem nahe einer Türöffnung des Behälters angeordneten Verstärkungsrahmen stabil gehalten sein, zum Beispiel in diesen montagetechnisch einfach eingeklipst sein.

Ein solcher Verstärkungsrahmen, zum Beispiel aus Metall, wird häufig bei einem solchen Behälter eingesetzt, der im Wesentlichen quaderförmig und an einer Seite offen und einer Türöffnung zugewandt ist. Der Verstärkungsrahmen ist dann optimalerweise außenseitig oberhalb dieser der Türöffnung zugewandten Seite wie ein Portal in Form eines nach unten offenen U oberseitig und zumindest in oberen seitlichen Bereichen angeordnet. Dann können beispielsweise bis zu sechs dieser Geräte aufeinander gestapelt werden. Auch beim Transport können nebeneinander zwei oder mehr Haushaltsgeräte gleichzeitig von einer Klemmzange gegriffen werden.

Sofern der Verstärkungsrahmen im Querschnitt U- oder L-förmig ist und zumindest einen von der Außenwandung des Behälters auswärts ragenden Stegbereich aufweist, ist es günstig, den oder die vorderen Kraftaufnehmer an diesem zumindest einen Stegbereich festzulegen beziehungsweise anzubringen.

Wenn jede Gehäusewandung an ihrer Vorderseite einen weiteren Flansch aufweist, kann dieser nur im unteren Bereich an jeweils nur einer Befestigungsstelle an einem fest mit dem Behälter verbundenen Abschnitt, insbesondere dem vorderen Verstärkungsrahmen, festgelegt, insbesondere befestigt sein - statt wie bisher auch im oberen Bereich eine solche Extra-Befestigung zu benötigen. Pro Gerät können dann zwei Befestigungsstellen mit den zugehörigen Befestigungsmitteln und Montageschritten eingespart werden.

Die Erfindung ist für Haushaltsgeräte mit unterschiedlichen Maßen einsetzbar, ohne dass die zur Sicherung gehörenden Kraftaufnehmer oder Flansche mit Laschen eine Änderung erfahren müssten. So können beispielsweise für Geräte mit unterschiedlichen Breiten identische Teile verwendet werden.

Die vorstehend erläuterten und/oder in den Unteransprüchen wiedergegebenen vorteilhaften Aus- und Weiterbildungen der Erfindung können dabei - außer zum Beispiel in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Zeichnungen näher erläutert.

Es zeigen jeweils in einer schematischen Prinzipskizze:
- Fig. 1: ein Haushaltsgerät, das hier als Geschirrspülmaschine gebildet ist, in einer Ausbildung mit hohen, einen Behälter zur Bearbeitung von einzubringendem Gut seitlich einfassenden Wänden eines umgebenden Gehäuses, in schematischer perspektivischer Ansicht von schräg vorne, der besseren Übersicht halber ohne Tür und einige weitere Elemente gezeichnet, wobei den oberen vorderen und hinteren Ecken des Behälters Kraftaufnehmer zugeordnet sind, an denen die seitlichen Wände abgestützt sind;
- Fig. 2: eine ähnliche Ansicht wie Fig. 1, jedoch einer Geschirrspülmaschine mit herkömmlichen Schraubverbindungen zur Festlegung der Gehäusewandungen;
- Fig. 3: eine Detailansicht des oberen Bereichs der Geschirrspülmaschine aus Fig. 1, etwa entsprechend dem Detail III, jedoch in leicht gedrehter Perspektive;
- Fig. 4: einen Querschnitt etwa entsprechend der Linie IV-IV in Fig. 3; und
- Fig. 5: einen Längsschnitt etwa entsprechend der Linie V-V in Fig. 3.

Elemente mit der gleichen Funktion und Wirkungsweise sind in den Figuren jeweils mit denselben Bezugszeichen versehen.

Das in Fig. 1 dargestellte, elektrisch betreibbare Haushaltsgerät 1 bildet hier beispielhaft eine Geschirrspülmaschine aus. Auch andere Haushaltsgeräte können erfindungsgemäß ausgebildet sein, zum Beispiel Waschmaschinen, Wäschetrockner, Dampfgarer, Mikrowellengeräte, Einbauöfen oder ähnliches.

Die dargestellte Geschirrspülmaschine 1 umfasst einen Behälter 2 zur Aufnahme von zu bearbeitendem Gut, hier einen Spülbehälter zur Aufnahme von zu reinigendem Spülgut, wie etwa Geschirr, Gläsern, Bestecken, Kochutensilien oder ähnlichem, wobei der Behälter 2 gemäß der Zeichnung an seiner einem Benutzer zugewandten Vorderseite 3 eine Be- und Entladeöffnung aufweist, die durch eine Tür - nicht gezeichnet - verschließbar ist. Diese kann zum Beispiel nach unten aufschwenken.

Unter anderem für ein Stapeln mehrerer Geräte oder für einen Transport, insbesondere mit Greifzangen sind mehrere dem oberen Bereich des Geräts 1 zugeordnete Kraftaufnehmer 4, 5, 6, 7 vorgesehen, über die unter anderem bei Transport und Stapelung einer deformierenden äußeren Kraft entgegengewirkt wird.

Zudem ist der Behälter 2 in der hier gezeigten Ausführung mit einem äußeren Gehäuse mit hoch aufragenden Seitenwänden 8, 9 durch die Kraftaufnehmer 4, 5, 6, 7 in einem gleichbleibenden Abstand gehalten. Ebenso ist über die Kraftaufnehmer 4, 5, 6, 7 auch eine oberseitige Abdeckplatte des Geräts 1 halterbar (hier nicht gezeichnet), sofern das Gerät 1 in Alleinstellung verwendet werden soll.

Gemäß der Zeichnung sind sowohl vordere, also der Frontöffnung 3 zugewandte, obere Eckbereiche als auch rückwärtige, eine Rückwand des Behälters 2 oberseitig abschließende Eckbereiche jeweils mit Kraftaufnehmern 4, 5, 6, 7 versehen, die sowohl eine Aussteifung des Behälters 2 als auch eine Abstandüberbrückung bewirken können und verhindern, dass der Behälter 2 deformiert wird. Derartige Kraftaufnehmer sind daher bei Einbaugeräten grundsätzlich üblich. Ihre Zahl kann variieren. Sie können je nach Behältertyp unterschiedliche Geometrieformen beziehungsweise Bauformen aufweisen. Der jeweilige Kraftaufnehmer ist vorzugsweise in einer zur Höhen- und Breitenrichtung des Behälters parallelen Lageebene positioniert.

Anders als bekannte Kraftaufnehmer, die zum Beispiel aus Styropor ausgebildet sind, sind hier zumindest die vorderen Kraftaufnehmer 4, 5 als Kunststoff-Spritzgussteile ausgebildet und selbständig an dem Behälter 2 gehalten.

Der Behälter 2 kann zum Beispiel insgesamt aus Edelstahl bestehen oder auch aus mehreren Baueinheiten, zum Beispiel auch aus einer Bodeneinheit aus Kunststoff und einer von oben aufgesetzten Haubeneinheit aus Edelstahl, zusammengesetzt sein.

Hier im Ausführungsbeispiel ist in den beiden vorderen, oberen Eckbereichen des Spülbehälters 2 jeweils ein Kraftaufnehmer 4, 5 in einer zur Höhen- und Breitenrichtung des Behälters etwa parallelen Lageebene positioniert. Der jeweilige Kraftaufnehmer kann wie hier im Ausführungsbeispiel zweckmäßigerweise jeweils insbesondere als etwa 90° Winkelteil ausgebildet sein. Dieses weist vorzugsweise einen zum vorderen Rand der Deckenwandung des Behälters etwa parallel verlaufenden, ersten Schenkel sowie einen daran angeformten, um etwa 90° dazu nach unten ragenden zweiten Schenkel auf, der etwa parallel zur jeweiligen, sich in Höhen- und Tiefenrichtung des Behälters erstreckenden Seitenwandung verläuft. Zumindest an zwei im Nahbereich einer dem Benutzer zugewandten Vorderseite 3 des Behälters 2 angeordneten Kraftaufnehmern 4, 5 sind die zwei seitlich der Vorderseite 3 angeordneten, äußeren Gehäusewandungen 8, 9 abgestützt. Diese Abstützung an den Kraftaufnehmern 4, 5 erfolgt gemäß der Zeichnung derart, dass die Seitenwände 8, 9 dadurch gegen zumindest eine nach vorne mit einer Komponente in Richtung des Pfeils V wirkende Abzugskraft und gegen zumindest eine Abzugskraft seitlich, das heißt quer, insbesondere senkrecht bezüglich der jeweiligen Seitenwandung 8, 9 mit einer Komponente in Richtung des Pfeils S gegenüber den Kraftaufnehmern - und somit gegenüber dem Behälter 2 - gesichert sind.

Auch eine Abzugssicherung gegen Krafteinwirkung in nur einer der beiden genannten Hauptrichtungen V, S wäre möglich.

Diese Sicherungen sind jeweils durch Formschluss zwischen der Seitenwandung 8, 9 und zumindest einem der Kraftaufnehmer 4, 5 der jeweiligen Seite erreicht.

Im Einzelnen weist hierfür jede seitliche Gehäusewandung 8, 9 in ihrem oberen Kantenbereich einen Flansch 10, 11 auf, der hier aus der Seitenwandung 8, 9 um eine horizontale Achse um zirka 90° umgekantet ist und jeweils zumindest einen Kraftaufnehmer 4, 6 beziehungsweise 5, 7 übergreift. Hier liegen diese Flansche 10, 11 auf den jeweiligen Kraftaufnehmern 4, 6 der linken Seite beziehungsweise 5, 7 der rechten Seite auf, was nicht zwingend ist. Der jeweilige Flansch liegt vorzugsweise in einer zur Tiefen- und Breitenrichtung des Behälters etwa waagrechten Ebene.

Zudem weist jede seitliche, hier aus Blech bestehende Gehäusewandung 8, 9 zumindest eine mit einer Komponente nach unten weisende Lasche 12, 13 an der linken Wandung 8 beziehungsweise 14, 15 an der rechten Wandung auf. Auch eine andere, ähnliche hakenartige Kontur wäre alternativ möglich.

Hier sind die Laschen 12, 13, 14, 15 als einteilige Bestandteile des zur jeweiligen Seitenwand 8, 9 gehörenden Flansches 10, 11 derart gebildet, dass die Randkontur der Lasche 12, 13, 14, 15 aus dem Flansch 10, 11 ausgestanzt und die Lasche 12, 13, 14, 15 nach unten heruntergebogen ist. Damit sind mechanisch stabile Strukturen geschaffen, so dass die Laschen 12, 13 der linken Seitenwand 8 beziehungsweise 14, 15 der rechten Seitenwand 9 in montierter Stellung ein Widerlager 16, 17 des linken vorderen Kraftaufnehmers 4 (im Detail nicht dargestellt) beziehungsweise ein Widerlager 18, 19 des rechten vorderen Kraftaufnehmers 5 hintergreifen.

Um eine Sicherung der Seitenwände 8, 9 sowohl gegen Kräfte mit einer Komponente V in Richtung nach vorne als auch mit einer Komponente S in Richtung zur Seite zu erreichen, sind pro Seitenwand 8 beziehungsweise 9 zumindest zwei Laschen 12, 13 beziehungsweise 14, 15 vorgesehen, die in Eingriffsstellung zum jeweiligen Kraftaufnehmer 4, 5 stehen. Dabei hemmt gemäß Fig. 5 zumindest eine gegen das Widerlager 18 stoßende Lasche 14 in Eingriffsstellung zum Kraftaufnehmer 5 ein Abziehen der Seitenwand 9 nach vorne, wohingegen die Lasche 15 in Eingriffsstellung zum Kraftaufnehmer 5 und dem zugehörigen Widerlager 19 ein Abziehen der Seitenwand 9 in seitlicher beziehungsweise lateraler Richtung S hemmt.

Für die Ausbildung der Widerlager 16, 17, 18, 19 und zum Eingriff zumindest einer Lasche 13, 15 ist gemäß Fig. 5 oberseitig in jedem vorderen Kraftaufnehmer 4 (nicht im Detail gezeichnet) und 5 zumindest eine von einer als Widerlager 16, 18 dienenden Anschlagkante begrenzte Ausnehmung 20 (nicht gezeichnet) beziehungsweise 21 vorgesehen.

Die Verhältnisse an der nicht im Detail dargestellten Abstützung der Seitenwand 8 am vorderen Kraftaufnehmer 4 können dabei axialsymmetrisch bezüglich einer vertikalen Quermittelebene zu der Darstellung nach den Figuren 3 bis 5 sein.

Der Behälter 2 ist dabei gemäß der Zeichnung im Wesentlichen quaderförmig und weist im Nahbereich seiner offenen Vorderseite 3 einen ihn zumindest bereichsweise umgebenden Verstärkungsrahmen 22 auf. Dieser hat in Vorderansicht ungefähr die Form eines nach unten offenen U. Er ist an einem vorderen Randbereich der im Wesentlichen waagrecht ausgerichteten Deckenwandung 89 sowie der beiden daran angeformten, sich in vertikaler Richtung nach unten erstreckenden Seitenwandungen 8, 9 des Spülbehälters 2 befestigt.

Der hier gezeigte Verstärkungsrahmen 22 ist zur Ausbildung einer Stapelfähigkeit derartiger Haushaltsgeräte 1 ohnehin erforderlich oder zumindest vorteilhaft, so dass er kein Zusatzbauteil ausbildet. Der Rahmenteil 22 ist metallisch, etwa aus Stahl, ausgebildet und mit dem Behälter 2 linienhaft oder an mehreren Punkten verschweißt. Etwa bei Geschirrspülmaschinen können bis zu sechs mit einem solchen Rahmenteil 22 verstärkte Haushaltsgeräte 1 übereinander gestapelt werden. Mit einem solchen Rahmenteil 22 verstärkte Haushaltsgeräte 1 können auch einzeln oder gleichzeitig zu mehreren seitlich innerhalb einer Klemmzange gegriffen und transportiert werden.

Der Verstärkungsrahmen 22 ist hier auch im Querschnitt U- oder L-förmig und weist zwei parallel und in Tiefenrichtung des Behälters betrachtet beabstandet zueinander liegende Steg- oder Flanschbereiche 22a und 22b auf, an denen ein oder mehrere vordere(r) Kraftaufnehmer 4, 5 befestigt sein kann oder können. Beispielsweise können die Kraftaufnehmer 4, 5 einfach in die aufragenden Stegbereiche 22a, 22b festgelegt, insbesondere eingeklipst, sein.

Jede Seitenwand 8, 9 weist an ihrer Vorderseite einen weiteren Flansch 23, zum Beispiel wieder einen - diesmal um eine vertikale Achse - umgekanteten Blechfalz auf. Dieser Flansch ist im Wesentlichen in einer zur Höhen- und Breitenrichtung des Behälters parallelen Lageebene positioniert. Durch die erfindungsgemäße Verbesserung ist dieser gemäß Fig. 1 aus elektrischen Sicherheitsgründen (Massekontaktierung) nur noch an jeweils einer Befestigungsstelle 24 an einem fest mit dem Behälter 2 verbundenen Abschnitt, insbesondere dem vorderen Verstärkungsrahmen 22 festgelegt, insbesondere verschraubt - anders als im Stand der Technik gemäß Fig. 2, bei dem auch noch weiter oben solche Befestigungsstellen 24, insbesondere in Form von Verschraubungen, erforderlich waren. Diese stören die einheitliche Optik des nach Art eines Blendrahmens ausgebildeten vorderen Falzes 23. Insbesondere sind durch die Erfindung jedoch die oberen, frontseitigen Befestigungsstellen, insbesondere in Form von Schrauben komplett entbehrlich, so dass die Teile und die hierfür nötigen Montagezeiten eingespart werden.

Gemäß der Zeichnung ist ein Ausführungsbeispiel für die Abstützung an den vorderen Kraftaufnehmern 4, 5 beschrieben. Es versteht sich jedoch, dass eine solche Abstützung zusätzlich oder alternativ auch an hinteren Kraftaufnehmern 6, 7 möglich sein kann.

Auch andere Formen von Kraftaufnehmern 4, 5, 6, 7 und offenen oder geschlossenen Ausnehmungen 20, 21 sind möglich.

Durch die hier jeweils zwei Laschen 12, 13 beziehungsweise 14, 15 werden die Seitenwände in zwei Richtungen V, S fest an den Behälter 2 gepresst. Auch eine abgeschwächte Abstützung kann, wie oben erwähnt, möglich sein, insbesondere bei Einbaugeräten.

Die Laschen 12, 13, 14, 15 gelangen bei der Montage der Seitenwände 8, 9 automatisch in ihre Eingriffspositionen, so dass keine zusätzlichen Montageschritte erforderlich sind. Fehlermöglichkeiten, wie etwa ein verkantendes Eindrehen einer Schraube, sind hier ausgeschlossen. Die Zahl der Laschen 12, 13, 14, 15 kann variieren.

Falls die elektrische Kontaktierung zwischen den äußeren Gehäusewandungen 8, 9 und dem Spülbehälter 2 auf anderem Weg als durch die Schrauben an den unteren Befestigungsstellen 24 bereitgestellt ist oder anderweitig nicht erforderlich ist, kann bereits alleine die Sicherung der äußeren Gehäusewandungen 8, 9 über die oben am Spülbehälter 2 angebrachten vorderen Kraftaufnehmer wie zum Beispiel 4, 5 und/oder hinteren Kraftaufnehmer wie zum Beeispiel 6, 7 nach dem erfindungsgemäßen Konstruktionsprinzip genügen.

### Bezugszeichenliste

- 1: Haushaltsgerät, hier als Geschirrspülmaschine ausgebildet
- 2: Behälter, hier Spülbehälter
- 3: Vorderseite
- 4: Vorderer Kraftaufnehmer
- 5: Vorderer Kraftaufnehmer
- 6: Hinterer Kraftaufnehmer
- 7: Hinterer Kraftaufnehmer
- 8: Seitliche Gehäusewandung
- 9: Seitliche Gehäusewandung
- 10: Oberer Flansch
- 11: Oberer Flansch
- 12 - 15: Lasche
- 16 - 19: Widerlager
- 20: Ausnehmung
- 21: Ausnehmung
- 22: Verstärkungsrahmen
- 22a: Stegbereich
- 22b: Stegbereich
- 23: Vorderer Flansch
- 24: Befestigungsstellen
- 89: Deckenwandung
- S: Kraftrichtung
- V: Kraftrichtung
- III: Detail
- IV-IV: Linie
- V-V: Linie

## Patentansprüche

1. Haushaltsgerät (1), insbesondere Geschirrspülmaschine, mit einem Behälter (2) zur Aufnahme von zu bearbeitendem Gut, wobei dem Behälter (2) zumindest in seinem oberen Bereich Kraftaufnehmer (4; 5; 6; 7), insbesondere zur Abstützung gegenüber einem umgebenden Küchenmöbel oder einer Wand in einem eingebauten Zustand und/oder zur Abstützung gegen äußere Kräfte in einem gestapelten oder angehobenen Zustand während des Transports oder einer Zwischenlagerung, zugeordnet sind, wobei zumindest an zwei im Nahbereich einer dem Benutzer zugewandten Vorderseite (3) des Behälters (2) angeordneten Kraftaufnehmern (4; 5) zwei seitlich der Vorderseite angeordnete äußere Gehäusewandungen (8; 9) gegen eine Abzugskraft mit einer Querkomponente (S) gesichert sind,
**dadurch gekennzeichnet,**
**dass** zumindest an den zwei im Nahbereich einer dem Benutzer zugewandten Vorderseite (3) des Behälters (2) angeordneten Kraftaufnehmern (4; 5) zwei seitlich der Vorderseite angeordnete äußere Gehäusewandungen (8; 9) auch gegen eine Abzugskraft mit einer Komponente nach vorne (V) gesichert sind, wobei pro Gehäusewandung (8; 9) zumindest zwei Laschen (12; 13; 14; 15) vorgesehen sind, von denen eine Lasche (12; 14) in Eingriffsstellung zum Kraftaufnehmer (4; 5) ein Abziehen der Gehäusewandung (8; 9) nach vorne (V) hemmt und eine Lasche (13; 15) in Eingriffsstellung zum Kraftaufnehmer (4; 5) ein Abziehen der Gehäusewandung (8; 9) in seitlicher Richtung (S) hemmt.

2. Haushaltsgerät (1) nach mindestens einem der Ansprüche 1,
**dadurch gekennzeichnet,**
**dass** die Sicherung jeweils durch Formschluss zwischen der Gehäusewandung (8; 9) und zumindest einem der Kraftaufnehmer (4; 5) der jeweiligen Seite erreicht ist.

3. Haushaltsgerät (1) nach Anspruch 1 oder 2,
**dadurch gekennzeichnet,**
**dass** jede seitliche Gehäusewandung (8; 9) in ihrem oberen Kantenbereich einen Flansch (10; 11) aufweist, der jeweils zumindest einen Kraftaufnehmer (4; 5; 6; 7) übergreift.

4. Haushaltsgerät (1) nach Anspruch 3,
**dadurch gekennzeichnet,**
**dass** der Flansch (10; 11) aus der Gehäusewandung (8; 9) umgekantet ist und auf dem Kraftaufnehmer (4; 5) aufliegt.

5. Haushaltsgerät (1) nach mindestens einem der vorhergehenden Ansprüche,
**dadurch gekennzeichnet,**
**dass** jede seitliche Gehäusewandung (8; 9) zumindest eine mit einer Komponente nach unten weisende Lasche (12; 13; 14; 15) oder ähnliche hakenartige Kontur aufweist.

6. Haushaltsgerät (1) nach Anspruch 5,
**dadurch gekennzeichnet,**
**dass** die Randkontur der Lasche (12; 13; 14; 15) aus dem Flansch (10; 11) ausgestanzt und die Lasche (12; 13; 14; 15) nach unten heruntergebogen ist.

7. Haushaltsgerät (1) nach mindestens einem der Ansprüche 5 oder 6,
**dadurch gekennzeichnet,**
**dass** die jeweiligen Lasche (12; 13; 14; 15) in montierter Stellung der Gehäusewandung (8; 9) ein Widerlager (16; 17; 18; 19) des Kraftaufnehmers (4; 5) hintergreift.

8. Haushaltsgerät (1) nach mindestens einem der vorhergehenden Ansprüche,
**dadurch gekennzeichnet,**
**dass** zum Eingriff zumindest einer Lasche (13; 15) oberseitig in jedem vorderen Kraftaufnehmer (4; 5) zumindest eine von einer als Widerlager (16; 18) dienenden Anschlagkante begrenzte Ausnehmung (20; 21) vorgesehen ist.

9. Haushaltsgerät (1) nach mindestens einem der vorhergehenden Ansprüche,
**dadurch gekennzeichnet,**
**dass** die Kraftaufnehmer (4; 5; 6; 7) oberen Eckbereichen (13; 14; 15; 16) des Behälters (2) zugeordnet sind.

10. Haushaltsgerät (1) nach mindestens einem der vorhergehenden Ansprüche,
**dadurch gekennzeichnet,**
**dass** die Kraftaufnehmer (4; 5; 6; 7) als Kunststoff-Spritzgussteile ausgebildet sind.

11. Haushaltsgerät (1) nach einem der vorhergehenden Ansprüche,
**dadurch gekennzeichnet,**
**dass** die Kraftaufnehmer (4; 5; 6; 7) am Behälter (2) mittelbar oder unmittelbar gehalten sind, insbesondere in einen daran angeordneten, im Querschnitt U-förmigen Verstärkungsrahmen (22) eingeklipst sind.

12. Haushaltsgerät (1) nach Anspruch 11,
**dadurch gekennzeichnet,**
**dass** der Behälter (2) im wesentlichen quaderförmig ist, an einer Seite (3) einer Türöffnung zugewandt ist und außenseitig oberhalb dieser der Türöffnung zugewandten Seite oberseitig und zumindest in oberen seitlichen Bereichen mit dem Verstärkungsrahmen (22) versehen ist.

13. Haushaltsgerät (1) nach mindestens einem der Ansprüche 11 oder 12,
**dadurch gekennzeichnet,**
**dass** der Verstärkungsrahmen (22) zumindest einen von der Außenwandung des Behälters (2) auswärts ragenden Stegbereich (22a; 22b) aufweist und der Kraftaufnehmer (4; 5) an diesem zumindest einen Stegbereich (22a; 22b) festlegbar ist.

14. Haushaltsgerät (1) nach mindestens einem der vorhergehenden Ansprüche,
**dadurch gekennzeichnet,**
**dass** jede Gehäusewandung (8; 9) an ihrer Vorderseite (3) einen weiteren Flansch (23) aufweist und dieser an jeweils nur einer Befestigungsstelle an einem fest mit dem Behälter (2) verbundenen Abschnitt, insbesondere dem vorderen Verstärkungsrahmen (22), festgelegt ist.

## Claims

1. Domestic appliance (1), in particular dishwasher, having a container (2) for receiving an item to be processed, wherein force receiving elements (4; 5; 6; 7), in particular for support with respect to a surrounding piece of kitchen furniture or a wall in an installed state and/or for support against external forces in a stacked or raised state during the transport or a temporary storage, are assigned to the container (2) at least in its upper region, and wherein two external casing walls (8; 9) arranged laterally to the front side are secured against a pull-off force with a transverse component (S) at least on two force receiving elements (4; 5) arranged in close range of a front side (3) of the container (2) facing the user,
**characterised in that**
two external casing walls (8; 9) arranged laterally to the front side are also secured against a forward (V) pull-off force with a component at least on the two force receiving elements (4; 5) arranged in close range of a front side (3) of the container (2) facing the user, wherein per casing wall (8; 9) at least two lugs (12; 13; 14;15) are provided, of which one lug (12; 14), in the engagement position with respect to the force receiving element (4; 5), blocks a forward (V) detachment of the casing wall (8; 9) and in the engagement position with respect to the force receiving element (4; 5) a lug (13; 15) blocks a detachment of the casing wall (8; 9) in the lateral direction (S).

2. Domestic appliance (1) according to at least one of claims 1,
**characterised in that**
the securing is achieved in each case by a form fit between the casing wall (8; 9) and at least one of the force receiving elements (4; 5) on the respective side.

3. Domestic appliance (1) according to claim 1 or 2,
**characterised in that**
each lateral casing wall (8; 9) has a flange (10; 11) in its upper edge region, which overlaps at least one force receiving element (4; 5; 6; 7) in each case.

4. Domestic appliance (1) according to claim 3,
**characterised in that**
the flange (10, 11) is folded back out of the casing wall (8; 9) and rests on the force receiving element (4; 5).

5. Domestic appliance (1) according to at least one of the preceding claims,
**characterised in that**
each lateral casing wall (8; 9) has at least one lug (12; 13; 14;15) which points downwards with a component or a similar hook-type contour.

6. Domestic appliance (1) according to claim 5,
**characterised in that**
the edge contour of the lug (12; 13; 14; 15) is stamped out of the flange (10; 11) and the lug (12; 13; 14; 15) is bent downwards.

7. Domestic appliance (1) according to at least one of claims 5 or 6,
**characterised in that**
in the assembled position of the casing wall (8; 9), the respective lug (12; 13; 14; 15) engages behind a thrust bearing (16; 17; 18; 19) of the force receiving element (4; 5).

8. Domestic appliance (1) according to at least one of the preceding claims,
**characterised in that**
to engage at least one lug (13; 15) at the top in each front force receiving element (4; 5), provision is made for at least one recess (20; 21) delimited by a stop edge serving as a thrust bearing (16; 18).

9. Domestic appliance (1) according to at least one of the preceding claims,
**characterised in that**
the force receiving elements (4; 5; 6; 7) are assigned to upper corner regions (13; 14; 15; 16) of the container (2).

10. Domestic appliance (1) according to at least one of the preceding claims,
**characterised in that**
the force receiving elements (4; 5; 6; 7) are embodied as plastic injection moulded parts.

11. Domestic appliance (1) according to one of the preceding claims,
**characterised in that**
the force receiving elements (4; 5; 6; 7) are held indirectly or directly on the container (2), in particular are clipped into a cross-sectionally U-shaped reinforcement frame (22) arranged thereon.

12. Domestic appliance (1) according to claim 11,
**characterised in that**
the container (2) is substantially cuboid, is facing a door opening on one side (3) and is provided with the reinforcement frame (22) on the outside above this side facing the door opening and at least in the upper lateral regions.

13. Domestic appliance (1) according to at least one of claims 11 or 12,
**characterised in that**
the reinforcement frame (22) has at least one web region (22a; 22b) which projects outwards from the external wall of the container (2) and the force receiving element (4; 5) can be defined at this at least one web region (22a; 22b).

14. Domestic appliance (1) according to at least one of the preceding claims,
**characterised in that**
each casing wall (8; 9) has a further flange (23) on its front side (3) and this is fixed at in each case just one fastening point to a section which is fixedly connected to the container (2), in particular the front reinforcement frame (22).

## Revendications

1. Appareil ménager (1), notamment lave-vaisselle, comprenant une cuve (2) destinée à loger des produits à traiter, des capteurs de force (4, 5, 6, 7), notamment destinés au support par rapport à un meuble de cuisine environnant ou à un mur, dans un état monté, et/ou destinés au support contre des forces extérieures, dans un état empilé ou soulevé pendant le transport ou un stockage intermédiaire, étant attribués à la cuve (2) au moins dans sa partie supérieure, et au moins sur deux capteurs de force (4, 5) disposés à proximité d'un côté avant (3) de la cuve (2), tourné vers l'utilisateur, deux parois de boîtier (8, 9) extérieures, disposées latéralement du côté avant étant bloquées contre une force de retrait par une composante transversale (S),
**caractérisé en ce**
**qu'**au moins sur les deux capteurs de force (4, 5) disposés à proximité d'un côté avant (3) de la cuve (2), tourné vers l'utilisateur, deux parois de boîtier (8, 9) extérieures, disposées latéralement du côté avant sont également bloquées vers l'avant (V) contre une force de retrait par une composante, au moins deux pattes (12, 13, 14, 15) étant ménagées par paroi de boîtier (8, 9), dont une patte (12, 14), en position de prise par rapport au capteur de force (4, 5), empêche un retrait de la paroi de boîtier (8, 9) vers l'avant (V) et dont une patte (13, 15), en position de prise par rapport au capteur de force (4, 5) empêche un retrait de la paroi de boîtier (8, 9) en direction latérale (S).

2. Appareil ménager (1) selon au moins l'une quelconque des revendications 1,
**caractérisé en ce**
**que** le blocage est obtenu respectivement par adhérence de forme entre la paroi de boîtier (8, 9) et au moins un des capteurs de force (4, 5) du côté respectif.

3. Appareil ménager (1) selon la revendication 1 ou 2,
**caractérisé en ce**
**que** chaque paroi de boîtier (8, 9) latérale présente dans sa partie d'arête supérieure une bride (10, 11) qui recouvre respectivement au moins un capteur de force (4, 5, 6, 7).

4. Appareil ménager (1) selon la revendication 3,
**caractérisé en ce**
**que** la bride (10, 11) est retournée hors de la paroi de boîtier (8, 9) et repose sur le capteur de force (4, 5).

5. Appareil ménager (1) selon au moins l'une quelconque des revendications précédentes,
**caractérisé en ce**
**que** chaque paroi de boîtier (8, 9) latérale présente au moins une patte (12, 13, 14, 15) tournée vers le bas avec une composante ou un contour similaire en forme de crochet.

6. Appareil ménager (1) selon la revendication 5,
**caractérisé en ce**
**que** le contour de bord de la patte (12, 13, 14, 15) est découpé dans la bride (10, 11) et **en ce que** la patte (12, 13, 14, 15) est pliée vers le bas.

7. Appareil ménager (1) selon au moins l'une quelconque des revendications 5 ou 6,
**caractérisé en ce**
**que** la patte respective (12, 13, 14, 15), à l'état monté de la paroi de boîtier (8, 9) a prise par l'arrière sur une culée (16, 17, 18, 19) du capteur de force (4, 5).

8. Appareil ménager (1) selon au moins l'une quelconque des revendications précédentes,
**caractérisé en ce**
**que** pour la prise d'au moins une patte (13, 15) côté supérieur dans chaque capteur de force (4, 5) avant, au moins un évidement (20, 21) délimité par une arête de butée servant de culée (16, 18) est ménagé.

9. Appareil ménager (1) selon au moins l'une quelconque des revendications précédentes,
**caractérisé en ce**
**que** les capteurs de force (4, 5, 6, 7) sont attribués à des parties supérieures en coin (13, 14, 15, 16) de la cuve (2).

10. Appareil ménager (1) selon au moins l'une quelconque des revendications précédentes,
**caractérisé en ce**
**que** les capteurs de force (4, 5, 6, 7) sont réalisés comme pièces en matière plastique moulées par injection.

11. Appareil ménager (1) selon l'une quelconque des revendications précédentes,
**caractérisé en ce**
**que** les capteurs de force (4, 5, 6, 7) sont fixés indirectement ou directement sur la cuve (2), notamment **en ce qu'**ils sont clipsés dans un cadre de renforcement (22) en forme de U en section transversale, disposé sur la cuve.

12. Appareil ménager (1) selon la revendication 11,
**caractérisé en ce**
**que** la cuve (2) est essentiellement de forme parallélépipédique, **en ce qu'**elle est tournée sur un côté (3) d'une ouverture de porte et, côté extérieur, au-dessus de ce côté tourné vers l'ouverture de porte, **en ce qu'**elle est munie côté supérieur et au moins dans des parties latérales du cadre de renforcement (22).

13. Appareil ménager (1) selon au moins l'une quelconque des revendications 11 ou 12,
**caractérisé en ce**
**que** le cadre de renforcement (22) présente au moins une partie en nervure (22a, 22b) faisant saillie vers l'extérieur depuis la paroi extérieure de la cuve (2) et **en ce que** le capteur de force (4, 5) peut être fixé sur cette au moins une partie en nervure (22a, 22b).

14. Appareil ménager (1) selon l'une quelconque des revendications précédentes,
**caractérisé en ce**
**que** chaque paroi de boîtier (8, 9) présente sur son côté avant (3) une bride supplémentaire (23) et **en ce que** celle-ci est fixée à respectivement un seul point de fixation sur une section reliée de manière fixe à la cuve (2), notamment au cadre avant de renforcement (22).
